# EUROPÄISCHE PATENTSCHRIFT

(11) **EP 0 406 601 B1**
(45) Veröffentlichungstag und Bekanntmachung des Hinweises auf die Patenterteilung: **20.04.1994**
(21) Anmeldenummer: 90111297.9
(22) Anmeldetag: 15.06.1990
(51) Int. Cl.: D01H 4/40, D01H 4/50

(54) **Spinn- oder Zwirnvorrichtung mit einem mit Unterdruck beaufschlagbaren rohrförmigen Organ**
Spinning or twisting device with a tubular element submitted to an optional negative pressure
Métier à filer ou à retordre ayant un organe tubulaire soumis à une dépression optionnelle

(30) Priorität: 04.07.1989 DE 3921911
(43) Veröffentlichungstag der Anmeldung: 09.01.1991
(73) Patentinhaber: Rieter Ingolstadt Spinnereimaschinenbau AG, 85055 Ingolstadt (DE)
(72) Erfinder: Kriegler, Albert, D-8069 Rottenegg (DE); Becker, Rudolf, D-8070 Ingolstadt (DE); Karl, Rupert, D-8070 Ingolstadt (DE); Halbritter, Johann, D-8071 Wettstetten (DE)

(56) Entgegenhaltungen:
- DE-A- 2 553 892
- DE-A- 3 625 401
- DE-A- 3 640 217
- FR-A- 2 320 366

## Beschreibung

Die vorliegende Erfindung betrifft eine Spinn- oder Zwirnvorrichtung mit einem mit Unterdruck beaufschlagbaren rohrförmigen Organ, in dessen Bohrung ein Faden rücklieferbar ist, und mit einem über das rohrförmige Organ hinweg in eine Fadeneinführstellung bewegbaren Zubringer.

Mit Hilfe einer derartigen, bei einer Rotorspinnmaschine vorgesehenen Vorrichtung (DE 34 17 331 A1) wird der auf eine vorgegebene Länge gebrachte Faden mit Hilfe eines Zubringers einem Fadenabzugsrohr zugeführt, wobei der Zubringer so weit über das Fadenabzugsrohr hinweggeschwenkt wird, daß sich das Fadenende über der Mündung des Fadenabzugsrohres befindet. Im Fadenabzugsrohr herrscht ein Unterdruck, der durch den Spinnunterdruck erzeugt wird. Damit der Faden dem hierdurch erzeugten Saugluftstrom in das Fadenabzugsrohr folgen kann, wird nun der Zubringer rückgeschwenkt. Durch äußere Einflüsse kann es jedoch geschehen, daß das Fadenende sich nicht exakt über der Mündung des Fadenabzugsrohres befindet, so daß dann ein Rückliefern des Fadenendes in das Fadenabzugsrohr nicht möglich ist.

Aufgabe der vorliegenden Erfindung ist es deshalb, eine gattungsgemäße Spinnvorrichtung so auszubilden, daß ein sicheres Einführen des Fadens in das Fadenabzugsrohr oder ein anderes rohrförmiges Organ einer Spinnvorrichtung, z. B. in ein pneumatisches Drallorgan einer Luftspinnvorrichtung, gewährleistet wird.

Diese Aufgabe wird erfindungsgemäß dadurch gelöst, daß das der Bewegungsbahn des Zubringers zugewandte Ende des rohrförmigen Organs ein Mündungsstück aufweist, das in bezug auf die Bohrung des rohrförmigen Organs auf seiner der Fadeneinführstellung des Zubringers zugewandten Seite eine Fadenabstützung und auf seiner der Fadeneinführstellung abgewandten Seite eine in Bewegungsrichtung des Zubringers orientierte Fadeneinführnut aufweist, deren Boden einen größeren Abstand von der Bewegungsbahn des Zubringers aufweist als die Fadenabstützung. Durch diese Ausbildung wird erreicht, daß das Fadenende in der Fadeneinführstellung des Zubringers von der Fadenabstützung aus in der Regel ins Freie ragt und ohne Überwindung großer Reibungseinflüsse oder von Reibungseinflüssen überhaupt dem in das rohrförmige Organ eingesaugten Luftstrom folgen kann. Auf diese Weise gelangt der Faden in einfacher Weise sicher in die Mündung des rohrförmigen Organs, so daß bei der späteren Rückbewegung des Zubringers das Fadenende so weit in das rohrförmige Organ rückgesaugt werden kann, daß es nach Freigabe durch den Zubringer durch den im rohrförmigen Organ herrschenden Unterdruck dort sicher gehalten wird.

Zur Reduzierung möglicher Reibungen kann vorgesehen werden, daß die Fadeneinführnut über eine konvexe Fläche in die Bohrung des rohrförmigen Organs übergeht. Es hat sich gezeigt, daß es besonders vorteilhaft ist, wenn die Radien der den Faden umlenkenden Kanten zwischen 0,5 und 1,5 mm liegen.

Wenn das freie Fadenende geringfügig über die Fadeneinführnut hinwegragt, so ist die Reibung, die für das Umlenken des Fadenendes zur Einführung in die Mündung des rohrförmigen Organes benötigt wird, so minimal, daß diese vernachlässigbar ist. Dennoch ist es, insbesondere für bestimmte Materialien oder bei relativ geringen Unterdrücken in dem rohrförmigen Organ, von besonderem Vorteil, wenn die Fadeneinführnut eine Länge aufweist, die mindestens ebenso groß ist wie die über die Fadenabstützung hinausragende Länge des Fadenendes in der Fadeneinführstellung des Zubringers. Hierdurch ist gewährleistet, daß sich das freie Fadenende unabgestützt im Bereich des Saugluftstromes des rohrförmigen Organes der Spinnvorrichtung befindet und somit ohne Überwindung von Reibungskräften in die Bohrung des rohrförmigen Organs gelangen kann.

Um auch eine Reibung zwischen Fadenende und dem Boden der Fadeneinführnut auszuschließen, ist gemäß einer vorteilhaften Ausbildung dieser Fadeneinführnut vorgesehen, daß diese einen konkav gekrümmten Boden aufweist, der im wesentlichen konzentrisch zu dem der Fadeneinführnut zugewandten Ende der Fadenabstützung verläuft.

Auf dem Weg zur Mündung des rohrförmigen Organes wird das freie Fadenende nicht gespannt gehalten. Um dennoch sicherzustellen, daß dieses Ende in den Bereich des Saugluftstromes gelangt, der im Mündungsbereich des rohrförmigen Organes wirkt, wird in vorteilhafter Weiterbildung des Erfindungsgegenstandes vorgesehen, daß der Fadeneinführnut - in bezug auf die Bewegung des Zubringers zu seiner Fadeneinführstellung - eine das Fadenende der Fadeneinführnut zuführende Fadenführung vorgeschaltet ist.

Die Fadenführung kann unterschiedlich ausgebildet werden. Gemäß einer bevorzugten Ausbildung weist das Mündungsstück auf seiner Seite, die dem sich in der Fadeneinführstellung befindlichen Zubringer abgewandt ist, eine der Fadeneinführnut vorgeschaltete Wand auf, die sich im wesentlichen quer zur Bewegungsbahn des Zubringers erstreckt und in welcher die Fadenführung als Kerbe ausgebildet ist. Gemäß einer vorteilhaften Ausbildung des Erfindungsgegenstandes weist der Zubringer auf seiner der Mündung zugewandten Seite eine Führung auf, deren maximale äußere Weite kleiner ist als die maximale innere Weite der Kerbe und welche bei der Bewegung des Zubringers zu seiner Fadeneinführstellung durch die Kerbe hindurchbewegbar ist.

Vorzugsweise ist die Kerbe asymmetrisch derart ausgebildet, daß sich ihre gedachte Mittellinie ausgehend von der Bewegungsbahn in Richtung auf das Mündungsstück immer mehr der Schwenkachse des Zubringers nähert. Auf diese Weise wird erreicht, daß der Faden bei der Schwenkbewegung des Zubringers in seine Fadeneinführstellung immer tiefer in die Kerbe hineingezogen und dadurch sicher gehalten wird in einer solchen Position, daß der Faden in die Fadeneinführnut gelangt. Damit der Faden mit Sicherheit in der Kerbe verbleibt, kann die der Schwenkachse des Zubringers zugewandte Kante der Kerbe hinterschnitten sein. Alternativ oder zusätzlich kann zu diesem Zweck vorgesehen sein, daß die der Schwenkachse des Zubringers zugewandte Kante der Kerbe mit der Bewegungsebene des Zubringers einen Winkel einschließt, der - von der Innenseite der Kerbe aus gemessen - 85° nicht unterschreitet. Vorzugsweise ist dieser Winkel größer als 90°.

Gemäß einer weiteren vorteilhaften Ausgestaltung des Erfindungsgegenstandes ist die Fadenführung als Führungsnut ausgebildet, die sich längs der Bewegungsbahn des Zubringers erstreckt. Durch diese Führungsnut wird das Fadenende zwangsläufig in Richtung der Fadeneinführnut orientiert.

Zum leichteren Einführen des Fadens in die Führungsnut weist diese vorteilhafterweise auf ihre der Fadeneinführstellung des Zubringers abgewandten Seite eine Erweiterung auf.

Je nach Fasermaterial weist das freie, aus dem Zubringer herausragende Fadenende gewisse Abweichungen von der Sollänge auf. Um dennoch sicherzustellen, daß das Fadenende trotz einer evtl. Auflage auf der der Fadeneinführstellung des Zubringers abgewandten Seite des Mündungsstückes sicher in die Bohrung des rohrförmigen Organs gelangt, ist es vorteilhaft, wenn die Führungsnut einen Boden aufweist, der auf seiner der Fadeneinführstellung des Zubringers abgewandten Seite einen geringeren Abstand von dessen Bewegungsbahn aufweist als auf seiner der Fadeneinführstellung zugewandten Seite. Die Führungsnut ist somit in Richtung zur Bohrung des rohrförmigen Organes geneigt, was die Reibung herabsetzt, wenn das freie Fadenende über die Fadeneinführnut hinausreichen sollte. Besonders vorteilhaft ist es, wenn sich dabei der Boden der Führungsnut im wesentlichen längs der gedachten Verbindungslinie zwischen dem der Fadeneinführstellung des Zubringers abgewandten Ende der Führungsnut und der der Bewegungsbahn des Zubringers zugewandten Mündung des rohrförmigen Organes erstreckt.

Gemäß einer weiteren vorteilhaften Ausbildung des Erfindungsgegenstandes erstreckt sich die Führungsnut bis über die Fadeneinführnut hinaus in Richtung des sich in der Fadeneinführstellung befindlichen Zubringers, wobei die Fadenabstützung Teil dieser Führungsnut ist. Auf diese Weise wird das Fadenende vor und nach der Bohrung des rohrförmigen Organes der Spinnvorrichtung geführt.

Wenn der Zubringer um eine Schwenkachse schwenkbar ist, so ist es vorteilhaft, wenn der Faden zwischen der Fadenführung und dem sich in der Fadeneinführstellung befindlichen Zubringer einen solchen Verlauf einnimmt, daß sich der Faden trotz der gekrümmten Schwenkbahn des Zubringers mit Sicherheit oberhalb der Fadeneinführnut befindet. Zu diesem Zweck kann in vorteilhafter Ausbildung der erfinderischen Vorrichtung vorgesehen sein, daß das der Fadeneinführnut zugewandte Ende der der Fadeneinführnut vorgeschalteten Fadenführung sich in größerer Entfernung von der Schwenkachse des Zubringers befindet als das der Fadenführung zugewandte Ende der Fadeneinführnut. Zweckmäßigerweise ist dabei vorgesehen, daß die Verbindungslinie zwischen Fadenführung und Zubringer, nachdem dieser auf seinem Weg in seine Fadeneinführstellung das Mündungsstück passiert hat, eine durch das der Bewegungsbahn des Zubringers zugewandte Ende des rohrförmigen Organs und die Fadeneinführnut gelegte Fläche im Bereich der Fadeneinführnut schneidet.

Um den Faden bei einer schwenkbaren Lagerung des Zubringers auf der gewünschten Bahn halten zu können, kann vorgesehen werden, daß die der Fadeneinführnut vorgeschaltete Fadenführung auf ihrer der Schwenkachse des Zubringers zugewandten Seite ein sich bis an die Bewegungsbahn des Zubringers erstreckendes elastisches oder elastisch gelagertes Element trägt.

Oftmals ist es erwünscht, den üblichen Fadenwächter so nah wie möglich beim Spinnelement anzuordnen. Um dies auch beim Erfindungsgegenstand zu ermöglichen, ist gemäß einer besonders vorteilhaften Ausbildung des Erfindungsgegenstandes vorgesehen, daß das Mündungsstück eine Ausnehmung mit einer seitlichen Öffnung aufweist, durch die hindurch sich das freie Ende eines schwenkbaren Fadenfühlers in die Ausnehmung hineinerstreckt, in deren Boden die Fadeneinführnut vorgesehen ist und die sich in Richtung Fadenabstützung bis über die Bohrung des rohrförmigen Organs hinaus erstreckt und zwischen Bohrung und Fadenabstützung das freie Ende des Fadenfühlers aufnimmt, wobei die Ausnehmung in bezug auf die Fadenabstützung eine Tiefe aufweist, die größer ist als die Summe der Stärke oder des Durchmessers des Fadenfühlers und seines Abstandes vom Boden der Ausnehmung. Auf diese Weise ist sichergestellt, daß der Faden beim Vorlegen vor die Mündung des rohrförmigen Organes auf die dem Zubringer abgewandte Seite und damit für den späteren Spinnprozeß auf die gewünschte Seite des Fadenfühlers gelangt.

In weiterer vorteilhafter Ausgestaltung einer derartigen erfinderischen Vorrichtung kann vorgesehen werden, daß die Ausnehmung kammerartig ausgebildet ist und auf ihrer der Bewegungsbahn des Zubringers zugewandten Seite durch eine Wand abgedeckt ist, welche durch die sich beidseitig der Fadeneinführnut erstreckende Führungsnut durchschnitten ist. Hierdurch wird eine besonders sichere Führung auch in Verbindung mit einem Fadenwächter erreicht.

Das Einführen des Fadenendes in die Bohrung des rohrförmigen Organes erfolgt umso besser, je kräftiger der in diesem rohrförmigen Organ wirkende Saugluftstrom ist. Um nicht über einen besonders starken Saugluftstrom verfügen zu müssen und um dennoch eine intensive Einwirkung dieses Saugluftstromes auf das Fadenende zu erreichen, kann deshalb vorgesehen werden, daß dem Mündungsstück eine Abdeckung zustellbar ist. Hierdurch kann trotz eines relativ geringen Unterdruckes im rohrförmigen Organ eine intensive Einwirkung auf das Fadenende erzielt werden. Zweckmäßigerweise ist die Abdeckung dabei durch den Zubringer in Abhängigkeit von dessen Position steuerbar.

Es ist oftmals erwünscht, den Faden während einer längeren Zeitspanne im Bereich der Mündung des rohrförmigen Organes zu sichern. Um dieses Ziel zu erreichen, kann in weiterer Ausgestaltung der erfindungsgemäßen Vorrichtung vorgesehen werden, daß die Fadenabstützung des Mündungsstückes als Klemmelement ausgebildet ist, dem ein im wesentlichen parallel zur Bewegungsbahn des Zubringers bewegliches Klemmelement zustellbar ist.

Zur Reduzierung evtl. unvermeidbarer Reibkräfte besteht vorteilhafterweise wenigstens der die Fadeneinführnut aufnehmende Teil des Mündungsstückes aus statisch nicht aufladbarem Kunststoff.

Das Mündungsstück wird aus Gründen der Fertigung zweckmäßigerweise nicht einstückig mit dem rohrförmigen Organ der Spinnvorrichtung ausgebildet, sondern ist vorteilhafterweise formschlüssig mit dem rohrförmigen Organ und/oder der die Spinn- oder Zwirnvorrichtung abdeckenden Abdeckung verbunden, wobei diese Verbindung mittels einer Rastverbindung erfolgen kann.

Die Erfindung kann bei verschiedenen Spinnvorrichtungen Anwendung finden. Bei einer besonders vorteilhaften Ausführung ist die Spinnvorrichtung als Offenend-Spinnvorrichtung ausgebildet, wobei das rohrförmige Organ durch das Fadenabzugsrohr gebildet ist. Der Erfindungsgegenstand kann aber auch bei Spinnvorrichtungen Anwendung finden, die als Spinnorgan ein pneumatisches Drallorgan aufweisen; in diesem Fall ist das rohrförmige Organ Teil dieses pneumatischen Drallorganes.

Die Erfindung ist einfach im Aufbau, platzsparend und läßt sich auch auf einfache Weise nachträglich anbringen. Sie gewährleistet ein sicheres Zuführen des Fadenendes zum rohrförmigen Organ und ermöglicht damit dort auch ein störungsfreies Einführen, so daß die Sicherheit beim anschließenden Fadenrückliefervorgang erhöht wird.

Weitere Einzelheiten der Erfindung werden nachstehend anhand von Ausführungsbeispielen mit Hilfe von Zeichnungen näher erläutert. Es zeigen:
- Fig. 1: in perspektivischer Ansicht eine Offenend-Spinnstelle mit der erfindungsgemäßen Vorrichtung;
- Fig. 2: im Längsschnitt ein erfindungsgemäß ausgebildetes Mündungsstück;
- Fig. 3: im Längsschnitt ein Detail einer abgewandelten Ausführung eines erfindungsgemäßen Mündungsstückes;
- Fig. 4: in perspektivischer Ansicht eine weitere Abwandlung eines erfindungsgemäß ausgebildeten Mündungsstückes;
- Fig. 5: im Querschnitt ein erfindungsgemäßes Mündungsstück zusammen mit einem erfindungsgemäß ausgebildeten Zubringer;
- Fig. 6: in der Seitenansicht ein abgewandeltes Detail des in Fig. 5 gezeigten Mündungsstückes;
- Fig. 7: in perspektivischer Ansicht eine weitere Abwandlung eines erfindungsgemäß ausgebildeten Mündungsstückes; und
- Fig. 8: in der Draufsicht einen Zubringer sowie ein Mündungsstück gemäß der Erfindung.

Der Erfindungsgegenstand wird der Einfachheit halber nachstehend am Beispiel einer Offenend-Spinnmaschine erläutert, die als Spinnelemente Spinnrotoren, Friktionsspinnelemente, elektrisch bzw. elektrostatisch oder aber auch rein pneumatisch arbeitende Spinnelemente aufweisen kann.

Die Offenend-Spinnmaschine ist in Fig. 1 dargestellt, wobei lediglich die für das Verständnis der Erfindung erforderlichen Teile gezeigt sind. In ihr sind eine Vielzahl von Offenend-Spinnvorrichtungen nebeneinander angeordnet, von denen in Fig. 1 lediglich die Abdeckungen 10 und 11 zweier benachbarter Spinnstellen erkenntbar sind. Die Abdeckungen 10, 11 verdecken jeweils eine Spinnvorrichtung, von denen jede in üblicher und daher nicht gezeigter Weise ein Offenend-Spinnelement, z.B. einen Spinnrotor, mit einer Fasersammelfläche aufweist.

Dem Offenend-Spinnelement ist eine (nicht gezeigte) Auflösevorrichtung vorgeschaltet, welcher ein Faserband mit Hilfe einer Zuführeinrichtung (nicht gezeigt) zugeführt wird. Die Auflösevorrichtung löst das Faserband zu Einzelfasern auf, die dem Offenend-Spinnelement zugeführt und dort unter der Wirkung eines Saugluftstromes (Spinnunterdruckes) auf der Fasersammelfläche abgelegt werden. Die Fasern werden in das Ende eines Fadenendes eingebunden und in Form eines Fadens 35 durch ein Fadenabzugsrohr 12 mit Hilfe eines Abzugswalzenpaares 2 abgezogen, das in üblicher Weise aus einer angetriebenen Abzugswalze 20 und einem elastisch hieran anliegenden Druckroller 21 gebildet wird. Der abgezogene Faden 35 wird einer Spulvorrichtung 3 zugeführt, die eine angetriebene Spulwalze 30 aufweist, auf welcher während des Spinnbetriebes eine Spule 31 aufliegt. Die Spule 31 wird in bekannter Weise zwischen zwei Spularmen 32 und 33 getragen, mit deren Hilfe die Spule 31 zur Anlage an die Spulwalze 30 gebracht oder von dieser abgehoben werden kann.

Der Spule 31 ist eine Hilfsantriebsvorrichtung 34 zustellbar, die eine antreibbare Hilfsantriebsrolle 340 aufweist. Da derartige Hilfsantriebsvorrichtungen bekannt sind, wurde aus Gründen der Übersichtlichkeit auf die Darstellung des üblichen Schwenkantriebes sowie der Antriebsvorrichtung hierfür verzichtet.

Um im Falle eines Fadenbruchs das hierdurch entstandene Fadenende von der Spule 31 absaugen zu können, ist ein der Spule 31 zustellbares Saugrohr 4 vorgesehen. Dieses Saugrohr 4 besitzt in üblicher Weise ein Mündungsstück 40, das sich in der Aufnahmestellung in Nähe der Spule 31 parallel zu dessen Mantellinie über die gesamte Länge der Spule 31 erstreckt. Das Saugrohr 4 besitzt auf seiner der Spulvorrichtung 3 und der Spinnvorrichtung - von welcher lediglich die Abdeckung 11 erkennbar ist - zugewandten Seite einen Längsschlitz (nicht gezeigt), durch welchen hindurch der Faden 35 aus dem Saugrohr 4 austreten kann, wenn dieses in die in Fig. 1 gezeigte Stellung zurückgeschwenkt wird.

Im Fadenlauf des aus dem Saugrohr 4 ausgetretenen Faden 35 befindet sich eine Zentriervorrichtung 41. Im gezeigten Ausführungsbeispiel besteht diese aus einer antreibbaren Spindel mit zwei Längenabschnitten 410 und 411 unterschiedlichen Durchmessers, zwischen denen sich eine Umfangsnut 412 befindet. Die Zentriervorrichtung 41 ist auf einem Schwenkarm 413 gelagert, der durch einen Schwenkantrieb 414 um eine Schwenkachse 415 in unterschiedliche Schwenkpositionen gebracht werden kann.

Der dem Schwenkarm 413 zugewandte Längenabschnitt 410 besitzt einen größeren Durchmesser als der Längenabschnitt 411 am freien Ende der Zentriervorrichtung 41. Darüber hinaus besitzen die beiden Längenabschnitte 410 und 411 gegenläufige Gewinde. Die Zentriervorrichtung 41 ist mit Hilfe eines Antriebes 416 in jeder der beiden Drehrichtungen wahlweise antreibbar.

Dem sich vom Saugrohr 4 über die Zentriervorrichtung 41 zur Spule 31 erstreckenden Faden 35 kann ein Zubringer 5 zugestellt werden. Der Zubringer 5 besteht im wesentlichen aus einem Schwenkarm 50, der mit Hilfe eines Schwenkantriebes 51 um seine Schwenkachse 52 verschwenkt werden kann. An seinem der Schwenkachse 52 abgewandten, freien Ende besitzt der Zubringer 5 eine steuerbare Fadenklemme 53, die gemäß Fig. 1 aus einer starr mit dem Schwenkarm 50 verbundenen Klemmbacke 530 sowie einer hierzu beweglichen Klemmbacke 531 besteht. Dieser Klemmbacke 531 ist ein Antrieb 532 zugeordnet, beispielsweise in Form eines Elektromagneten.

Der Zubringer 5 ist in Richtung des Pfeiles P₁ über die Abdekkung 11 bis über das Fadenabzugsrohr 12 hinweg in die in Fig. 1 gezeigte Stellung, die Fadeneinführstellung, schwenkbar, um den Faden 35 dem Fadenabzugsrohr 12 vorzulegen. Unter Fadeneinführstellung soll dabei die Stellung des Zubringers 5 verstanden sein, in welcher sich der Faden 35 mit seinem Fadenende 350 oberhalb der Mündung des Fadenabzugsrohres 12 befindet und in dieses eingeführt werden kann.

Das Fadenabzugsrohr 12 besitzt an seinem dieser Bewegungsbahn 54 - siehe Fig. 2 - des Zubringers 5 zugewandten Ende ein Mündungsstück 7, das auf seiner der Fadeneinführstellung des Zubringers 5 abgewandten Seite - in bezug auf die Bohrung des Fadenabzugsrohres 12 - eine Fadeneinführnut 70 und auf seiner der Fadeneinführstellung zugewandten Seite eine Fadenabstützung 71 aufweist. Wie aus Fig. 2 hervorgeht, besitzt der Boden 700 der Fadeneinführnut 70 einen größeren Abstand von der Bewegungsbahn des Zubringers 5 als die Fadenabstützung 71. Der Grund hierfür wird später näher erläutert.

Die Fadeneinführnut 70 ist im wesentlichen in Bewegungsrichtung (Pfeil P₃) des Zubringers 5 orientiert.

Im Fadenlauf zwischen dem der Spule 31 abgewandten Ende des Längsschlitzes des Saugrohres 4 und der Zentriervorrichtung 41 ist eine Schneidvorrichtung 8 vorgesehen in der Weise, daß ein Faden 35 auf der der Spule 31 abgewandten Seite der Fadenklemme 53 abgetrennt werden kann.

Gemäß dem in Fig. 1 gezeigten Ausführungsbeispiel besteht die Schneidvorrichtung 8 aus einer Walze 80, die als Amboß dient und mit welcher eine Schneide 81 zusammenarbeitet, der zu diesem Zweck ein Antrieb 82 zugeordnet ist. Aus darstellerischen Gründen ist die Schneidvorrichtung 8 in Fig. 1 gegenüber der tatsächlichen Anordnung etwas verdreht wiedergegeben worden.

Selbstverständlich sind den einzelnen beschriebenen Elementen entsprechende Antriebs- und Steuerelemente zugeordnet, die in allgemein üblicher Weise ausgebildet sein können und deshalb und der Übersichtlichkeit halber in den Figuren nicht dargestellt sind. Die Antriebs- und Steuerelemente werden von einer nicht gezeigten Steuervorrichtung gesteuert, die auch den gesamten Anspinnvorgang steuert. Weitere übliche Teile wie z. B. Changierfadenführer, Fadenspannungsausgleichsbügel etc. wurden zur Vereinfachung der Darstellung in den Zeichnungen weggelassen.

Nachdem die Vorrichtung in ihrem Aufbau beschrieben ist, soll sie nun in ihrer Funktion näher erläutert werden:
Während des normalen Spinnbetriebes wird der in üblicher Weise in der Spinnvorrichtung gesponnene Faden 35 mit Hilfe des Abzugswalzenpaares 2 der durch die Spulwalze 30 angetriebenen Spule 31 zugeführt und auf diese aufgewickelt, wobei der Faden 35 wie üblich durch Fadenspannungsausgleichsmittel (nicht gezeigt) unter konstanter Spannung gehalten und durch einen nicht gezeigten Changierfadenführer pendelnd verlegt wird.

Tritt ein Fadenbruch auf, so wird die Offenend-Spinnvorrichtung in bekannter Weise stillgesetzt, so daß auch keine Fasern mehr auf die Fasersammelfläche des Offenend-Spinnelementes gelangen. Außerdem wird mit Hilfe bekannter und deshalb nicht dargestellter Mittel die Spule 31 von der Spulwalze 30 abgehoben, so daß auch die Spule 31 stillgesetzt wird.

Zum erneuten Anspinnen des Fadens 35 wird in bekannter Weise das Offenend-Spinnelement -gereinigt, wobei dieses in der Regel vorübergehend, evtl. sogar bis zum Stillstand, abgebremst wird.

Um das Ende des gerissenen Fadens 35 von der Spule 31 der Spulvorrichtung 3 an die Fasersammelfläche des Offenend-Spinnelementes rückliefern zu können, muß dieses Ende von der Spule 31 wieder abgezogen werden. Zu diesem Zweck wird der von der Spulwalze 30 abgehobenen Spule 31 sodann die Hilfsantriebsrolle 340 der Hilfsantriebsvorrichtung 34 zugestellt. Die Hilfsantriebsrolle 340 wird nun mit Hilfe üblicher Mittel entgegengesetzt zur normalen Aufwickelrichtung angetrieben. Außerdem wird - abgestimmt auf die Zustellbewegung der Hilfsantriebsvorrichtung 34 - das Saugrohr 4 gegen die Spule 31 verschwenkt und in diesem ein Unterdruck erzeugt. Das Fadenende wird somit in das Saugrohr 4 eingesaugt. Nachdem eine ausreichende Länge des Fadens 35 in das Saugrohr 4 gelangt ist, so daß dieses sicher von dem hier herrschenden Saugluftstrom gehalten wird, wird das Saugrohr 4 von der Spule 31 weggeschwenkt, wobei ein Teil des Fadens 35 aus dem Saugrohr 4 durch dessen Längsschlitz hindurch austritt, mit seinem freien Ende jedoch nach wie vor im Saugrohr 4 gehalten wird.

Der aus dem Saugrohr 4 austretende Faden 35 gelangt auf die Zentriervorrichtung 41, welche daraufhin so angetrieben wird, daß der Faden 35 in deren Umfangsnut 412 gelangt. Der Faden 35 nimmt somit zwischen dem der Spule 31 abgewandten Schlitzende des Saugrohres 4 und der Zentriervorrichtung 41 einen definierten Fadenlauf ein.

Der Zubringer 5 befindet sich zunächst in einer Ausgangsstellung 5a. Er wird nun in Richtung des Pfeiles P₁ verschwenkt. Dabei passiert die Fadenklemme 53 den Fadenlauf des sich vom Schlitzende im Saugrohr 4 zur Zentriervorrichtung 41 erstreckenden Fadens 35, ergreift und klemmt diesen zwischen seinen Klemmbacken 530 und 531, die zum Ergreifen des Fadens 35 evtl. zunächst geöffnet und nach Aufnahme des Fadens 35 wieder geschlossen werden können.

Der Zubringer 5 erreicht sodann seine Schneidposition, wobei der Faden 35 in den Wirkungsbereich der Schneidvorrichtung 8 gelangt. Diese wird nun betätigt. Der auf diese Weise durchtrennte Faden 35 weist zwischen der Fadenklemme 53 und der Schneidvorrichtung 8 somit eine definierte Fadenlänge auf.

Nachdem der Faden 35 auf diese definierte Fadenlänge gebracht worden ist, wird der Zubringer 5 zur Offenend-Spinnvorrichtung (siehe Abdeckung 11) bis in seine in Fig. 1 gezeigte Fadeneinführstellung weiterbewegt, wobei die Fadenklemme 53 über die Mündung des Fadenabzugsrohres 12 hinweggeführt wird. Hierbei gelangt das freie Fadenende 350 des abgelängten Fadens 35 in die sich parallel zur Bewegungsrichtung des Zubringers 5 (siehe Pfeil P₃) erstreckende Fadeneinführnut 70, wodurch sichergestellt wird, daß der Faden 35 in den Bereich des Saugluftstromes gelangt, der aufgrund des Spinnunterdruckes im Fadenabzugsrohr 12 herrscht. Zwischen der Fadeneinführnut 70 und dem sich in der Fadeneinführstellung befindlichen Zubringer 5 liegt der Faden 35 auf der Fadenabstützung 71 auf.

Hat der Zubringer 5 seine Fadeneinführstellung erreicht (siehe Fig. 1), so erstreckt sich das Fadenende 350 von der Fadenklemme 53 bis oberhalb der Fadeneinführnut 70.

Der in der Bohrung 72 des Mündungsstückes 7 aufgrund des in der Spinnvorrichtung herrschenden Unterdruckes produzierte Unterdruck erzeugt eine Saugluftströmung in Richtung des Pfeiles P₂. Dieser Strömung wird das Fadenende 350 nun ausgesetzt. Aufgrund der Schlitzform der Fadeneinführnut 70 wird diese Saugluftströmung in bezug auf das Fadenende 350 lediglich im Bereich der Fadeneinführnut 70 wirksam.

Wie bereits im Zusammenhang mit Fig. 2 erwähnt, ist der Boden 700 der Fadeneinführnut 70 in einem größeren Abstand von der Bewegungsbahn 54 des Zubringers 5 angeordnet als die Fadenabstützung 71. Das Fadenende 350 hängt somit frei in der Luft und kann somit ungehindert der in der Fadeneinführnut 70 in Richtung des Pfeiles P₂ wirkenden Saugluftströmung folgen und gelangt somit in die Bohrung 72 des Mündungsstückes 7.

Der Zubringer 5 kehrt nun in Richtung des Pfeiles P₄ (Fig. 1) zurück und bleibt in der Übergabestellung oberhalb des Mündungsstückes 7 stehen. Dabei wird das Fadenende 350 entsprechend der Rückschwenkbewegung des Zubringers 5 immer tiefer in das Fadenabzugsrohr 12 eingesaugt. In der Übergabestellung des Zubringers wird die Fadenklemme 53 geöffnet, so daß der Faden 35 vom Zubringer 5 freigegeben ist.

Der in Richtung Fasersammelfläche des nicht gezeigten Offenend-Spinnelementes gesaugte Faden 35 legt sich auf die inzwischen wieder auf die Fasersammelfläche gelieferten Fasern, wozu evtl. noch eine nicht gezeigte, zuvor während der Rücklieferung des Fadens 35 in das Saugrohr 4 gebildete Fadenreserve aufgelöst werden muß. Sodann setzt der Fadenabzug in an sich bekannter Weise erneut ein, und der Faden 35 wird auf die inzwischen wieder auf die Spulwalze 30 abgesenkte und von der Hilfsantriebsvorrichtung 34 getrennte Spule 31 aufgewickelt. Durch entsprechenden Antrieb der Zentriervorrichtung 41 entgegengesetzt zur vorherigen Drehrichtung, die zum Zentrieren des Fadens 35 benötigt wurde, wird der Faden 35, zeitlich auf die Freigabe und Rücklieferung des Fadens 35 abgestimmt, über den Längenabschnitt 411 bis zu dessen freien Ende bewegt und abgeworfen.

Das an das Spinnelement rückzuliefernde Fadenende 350 kann in bekannter Weise für das Anspinnen vorbereitet sein. So kann ein Ablängen mit Hilfe einer Schneidvorrichtung 8 durchaus ausreichend sein. Es kann aber in üblicher Weise auch mit Hilfe einer nicht gezeigten Präpariervorrichtung verjüngt werden. Ein solches Fadenende 350 ist in Fig. 3 gezeigt.

Es versteht sich von selbst, daß dann, wenn es sich um ein rotierendes Spinnelement, z. B. um einen Spinnrotor, handelt, dieses in abgestimmter Weise auf den Anspinnvorgang wieder zum Laufen gebracht werden muß.

Ein Vergleich der Figuren 2 und 3 zeigt, daß die Fadeneinführnut 70 unterschiedlich ausgebildet sein kann. Gemäß der in Fig. 2 gezeigten Ausbildung besitzt die Fadeneinführnut 70 im Querschnitt im wesentlichen ein Rechteckprofil, wobei die den Faden 35 umlenkenden Kanten 73 und 74, zu denen auch die Übergangskante in die Bohrung 72 des Mündungsstückes 7 gehört, als konvexe Fläche ausgebildet sind, d. h. ein abgerundetes Profil haben. Es hat sich als besonders vorteilhaft erwiesen, wenn diese abgerundeten Kanten 73 und 74 einen Radius haben, der zwischen 0,5 und 1,5 mm liegt. Es hat sich nämlich gezeigt, daß bei kleineren Radien die Reibung in Abhängigkeit von der Rauhigkeit des Garnes so groß werden kann, daß ein sicheres Einführen des Fadenendes 350 in die Bohrung 72 nicht mehr gewährleistet ist. Andererseits hat sich gezeigt, daß bei einem zu großen Radius dieser Kanten 73 und 74 sich die Umschlingungsreibung nachteilig auswirken und somit ebenfalls ein Einführen des Fadenendes 350 in die Bohrung 72 des Mündungsstückes 7 behindern oder erschweren können. Dies kann je nach Material bereits bei Radien der Fall sein kann, die größer als 1,5 mm sind.

In der Regel ist es erwünscht, die Länge des Fadenendes 350 durch entsprechende Festlegung der Schneidposition des Zubringers 5 einerseits und die Länge des sich im Bereich des Mündungsstückes 7 befindlichen Fadenendes 350 durch entsprechende Festlegung der Fadeneinführstellung des Zubringers 5 andererseits so aufeinander abzustimmen, daß das Fadenende 350 sich von der Fadenabstützung 71 frei bis oberhalb der Fadeneinführnut 70 erstreckt. Die Fadeneinführnut 70 hat somit eine Länge, die mindestens ebenso groß ist wie die über die Fadenabstützung 71 überragende Länge des Fadenendes 350.

Je nach Material läßt sich dieses Ziel jedoch nicht immer exakt erreichen, ohne daß das Mündungsstück 7 übermäßig groß dimensioniert werden müßte. Wenn z. B. das mit Hilfe der Schneidvorrichtung 8 abgelängte Fadenende 350 noch einem Präpariervorgang unterworfen wird, damit das Fadenende 350 eine sich verjüngende Form erhält, dann muß eine etwas größere Fadenlänge auf die Fasersammelfläche zurückgeliefert werden als dann, wenn der Faden 35 lediglich durch Abschneiden abgelängt wird, um eine ausreichende Festigkeit des Ansetzers zu erzielen. In diesem Fall kann es durchaus zweckdienlich sein, die Fadeneinführstellung des Zubringers 5 so festzulegen, daß sich das Fadenende 350 noch bis über die Fadeneinführnut 70 hinaus erstreckt.

Wie erwähnt, ist die Fadeneinführnut 70 jedoch so dimensioniert und auf die Bewegung des Zubringers 5 abgestimmt, daß im Normalfall das auf der Fadenabstützung 71 aufliegende Fadenende 350 oberhalb der Fadeneinführnut 70 frei in der Luft hängt. Die Fadeneinführnut 70 besitzt somit eine solche Länge und eine solche Tiefe, daß das Fadenende 350 bei seiner Umlenkung in Richtung zur Bohrung 72 nicht in Kontakt mit den Wänden der Fadeneinführnut 70 gelangt - abgesehen höchstens von den Seitenwänden der Fadeneinführnut 70, welche das Fadenende 350 führen.

Gemäß Fig. 3 weist deshalb die Fadeneinführnut einen konkav gekrümmten Boden auf. Die Krümmung ist dabei derartig, daß der Boden 700 der Fadeneinführnut 70 im wesentlichen konzentrisch zu dem der Fadeneinführnut 70 zugewandten Ende der Fadenabstützung 71 verläuft.

Fig. 4 zeigt ein Mündungsstück 7, das eine Ausnehmung 75 aufweist, die an der Seite eine Öffnung 751 besitzt, so daß seitlich ein schwenkbar gelagerter Fadenfühler 9 in die Ausnehmung 75 hineinreichen kann. Im Boden 750 der Ausnehmung 75 ist die Fadeneinführnut 70 vorgesehen. Die Ausnehmung 75 reicht auf ihrer der Fadenabstützung 71 abgewandten Seite mindestens so weit wie die Fadeneinführnut 70. Auf ihrer der Fadenabstützung 71 zugewandten Seite reicht die Ausnehmung 75 bis über die Fadneinführnut 70 und die Bohrung 72 so weit hinaus, daß zwischen der Fadenabstützung 71 und der Bohrung 72 der in die Ruhestellung verschwenkte Fadenfühler 9 Platz findet. Außerdem hat die Ausnehmung eine Tiefe h (siehe Fig. 5), die größer ist als die Summe des Durchmessers d oder der Stärke des Fadenfühlers 9 und des Abstandes a des Fadenfühlers 9 vom Boden 750 der Ausnehmung 75. Hierdurch wird sichergestellt, daß die Umlenkung des Fadens in die Bohrung 72 des Mündungsstückes 7 und damit auch in die Bohrung des Fadenabzugsrohres 12 unbeeinträchtigt durch den Fadenfühler 9 durchgeführt werden kann, so daß letzterer in großer Nähe zum Spinnelement angeordnet werden kann.

Gemäß dem in den Fig. 4 bis 6 sowie 8 gezeigten Ausführungsbeispiel ist vorgesehen, daß der Fadeneinführnut 70 - bezogen auf die Zuführbewegung (Pfeil P₃) des Zubringers 5 - eine Fadenführung 76 vorgeschaltet ist. Die Führung 76 soll sicherstellen, daß das Fadenende 350 einwandfrei in die Fadeneinführnut 70 und damit in den Bereich der konzentrierten Saugluftströmung gelangt, die in die Bohrung 72 gesaugt wird.

Bei dem gezeigten Ausführungsbeispiel ist am Mündungsstück 7 auf dessen Seite, die dem sich in der Fadeneinführstellung befindlichen Zubringer 5 abgewandt ist, eine sich quer zur Bewegungsrichtung (Pfeil P₃ in Fig. 4) des Zubringers 5 orientierte Wand 760 vorgesehen, in welcher die Fadenführung ausgebildet ist. Diese hat die Form einer Kerbe 761, die sich mit zunehmender Entfernung von der Bewegungsbahn 54 des Zubringers 5 verjüngt.

Gemäß Fig. 1 ist der Zubringer 5 auf einer Schwenkachse 52 gelagert. Der Zubringer 5 führt deshalb eine kreisförmige Bewegung aus, wodurch sich auch die Lage des Fadens 35 gegenüber dem Mündungsstück 7 ändert.

Um zu gewährleisten, daß der sich vom Zubringer 5 zur Kerbe 761 erstreckende Faden 35 in die Fadeneinführnut 70 gelangt, ist die Kerbe 761 in bezug auf eine durch die Bohrung 72 des Mündungsstückes 7 und die Fadeneinführnut 70 gelegte Fläche e auf der der Schwenkachse 52 des Zubringers 5 abgewandten Seite angeordnet. Somit ist die durch die Kerbe 761 gebildete Fadenführung 76 in einer größeren Entfernung von der Schwenkachse 52 des Zubringers 5 angeordnet als das der Kerbe 761 zugewandte Ende der Fadeneinführnut 70 (Fig. 8). Hierdurch wird erreicht, daß der Fadenlauf sich trotz der Kreisbahn des Zubringers 5 auch dann, wenn dieser seine Fadeneinführstellung erreicht hat, noch im Einflußbereich der dem Fadenabzugsrohr 12 zugeführten Saugluftströmung befindet.

Diese Saugluftströmung kann besonders intensiv auf das Fadenende 350 einwirken, wenn die Verbindungslinie 35a zwischen der als Kerbe 761 ausgebildeten Fadenführung 76 und dem Zubringer 5 die Ebene oder Fläche e im Längenbereich der Fadeneinführnut 70 schneidet; die durch die Bohrung 72 - bzw. das der Bewegungsbahn 54 des Zubringers 5 zugewandte Ende des Fadenabzugsrohres 12 - und die Fadeneinführnut 70 gelegt ist. Auf diese Weise ist gewährleistet, daß sich das Fadenende 350 auch dann, wenn der Zubringer 5 das Mündungsstück 7 passiert hat und in seine Fadeneinführstellung gebracht wird, noch über die Fadeneinführnut 70 hinweg erstreckt, so daß das Fadenende 350 nach Verlassen der Kerbe 761 sicher in die Fadeneinführnut 70 und damit auch in das Fadenabzugsrohr 12 gelangt. Es versteht sich von selbst, daß je nach Einbaulage (horizontal bzw. mehr oder weniger geneigt) dieser Versatz der z. B. als Kerbe 761 ausgebildeten Fadenführung 76 entsprechend größer oder kleiner zu wählen ist.

Gemäß den Fig. 5 und 6 ist vorgesehen, daß die Kerbe 761 asymetrisch ausgebildet ist in der Weise, daß eine die Kerbe 761 halbierende Gerade (Mittellinie g) eine solche Neigung aufweist, daß sie sich, ausgehend von der Bewegungsbahn 54, in Richtung auf das Mündungsstück 7 immer mehr der Schwenkachse 52 des Zubringers 5 nähert. Auf diese Weise wird erreicht, daß der Zubringer 5 bei seiner Bewegung in die Fadeneinführstellung den Faden 35 immer tiefer in die Kerbe 761 hineinzieht, so daß der Faden 35 in dieser Stellung gesichert und auch mit Sicherheit mit seinem Fadenende 350 in die Fadeneinführnut 70 gelangt.

Die Sicherheit, mit welcher der Faden 35 an einem ungewollten Verlassen der Kerbe 761 gehindert wird, kann noch dadurch erhöht werden, daß die der Schwenkachse 52 des Zubringers 5 zugewandte Seitenkante 768 der Kerbe 761 gegenüber der Bewegungsebene (Bewegungsbahn 54) des Zubringers 5 eine solche Neigung aufweist, daß der Winkel α (Fig. 6) zwischen der in die Bewegungsbahn 54 des Zubringers 5 gelegten Ebene und dieser Seitenkante 768 - von der Innenseite der Kerbe 761 aus gesehen - 85° nicht unterschreitet und vorzugsweise sogar über 90° liegt, also hinterschnitten ist. Zusätzlich kann auch noch vorgesehen sein, daß diese Kante 768 nicht nur hinterschnitten ist, sondern auch noch eine Nase 762 aufweist, welche den Faden 35 mit Sicherheit zurückhält, so daß das Fadenende 350 die Kerbe 761 nicht seitlich in Richtung Schwenkachse 52 des Zubringers 5 verlassen kann.

Gemäß Fig. 5 ist vorgesehen, daß der Zubringer 5 auf seiner dem Mündungsstück 7 zugewandten Seite eine aus zwei Elementen 550 und 551 bestehende Führung 55 aufweist, die bei der Bewegung des Zubringers 5 in seine Fadeneinführstellung durch die Kerbe 761 hineingeführt wird. Zu diesem Zweck ist die maximale äußere Weite Wₐ der Führung 55 kleiner als die lichte oder innere Weite Wᵢ der Kerbe 761. Dank der Führung 55 wird das Fadenende 350 zwangsläufig in die Kerbe 761 eingelegt, in welcher das Fadenende 350 aufgrund der Geometrie der Kerbe 761 sicher gehalten wird.

Die Führung 55 und die Fadenführung 76 können verschieden ausgebildet sein, z. B. in Form einer Nut, einer Kerbe, zweier Bolzen etc. Statt einer Kerbe 761 ist gemäß Fig. 3 der Fadeneinführnut 70 als Fadenführung 76 eine Führungsnut 764 vorgeschaltet, die sich in Bewegungsrichtung (Pfeil P₃) des Zubringers 5 erstreckt. Um das Fadenende 350 sicher in die Führungsnut 764 einzuführen, wenn der Zubringer 5 über das Mündungsstück 7 hinwegbewegt wird, kann vorgesehen sein, daß sich die Führungsnut 764 auf ihrer der Fadeneinführstellung des Zubringers 5 abgewandten Seite trichterförmig erweitert (siehe Erweiterung 765 in Fig. 7).

Bei einer Ausbildung des Zubringers 5 mit einer Führung 55 müssen enge Toleranzen eingehalten werden, um zu gewährleisten, daß die Führung sicher durch die Kerbe 761 hindurchgeführt werden kann. Fig. 1 zeigt eine andere Ausbildung, bei der der Faden sicher in die Kerbe 761 geführt wird, ohne daß auf Toleranzen besondere Rücksicht genommen werden muß. Gemäß Fig. 1 erstreckt sich von der Wand 760 aus, welche die der Fadeneinführnut 70 vorgeschaltete Fadenführung 76 (Kerbe 761) enthält, ein elastisches Element in Form eines Lappens 763 in Richtung zur Bewegungsbahn 54 des Zubringers 5. Dieser Lappen 763 stellt sicher, daß der Faden 35 durch den Zubringer 5 einwandfrei in die Kerbe 761 eingelegt wird.

Dieser Lappen 763 reicht wenigstens bis nahe an die Bewegungsbahn 54 des Zubringers und bei dem gezeigten bevorzugten Ausführungsbeispiel sogar bis in die Bewegungsbahn 54 des Zubringers 5 hinein, so daß das Fadenende 350 überhaupt gar keine andere Möglichkeit hat, als in die Kerbe 761 einzudringen.

Das elastische Element kann auch anders, z. B. in Form eines elastischen Stiftes, ausgebildet sein. Statt eines elastischen Elementes kann auch ein Rückhalteelement vorgesehen sein, das selber zwar starr ausgebildet, jedoch elastisch gelagert ist so daß es dem Zubringer 5 ausweichen kann.

Der Boden 766 der Führungsnut 764 muß nicht parallel zur Bewegungsbahn 54 des Zubringers 5 verlaufen. Die Zuführung des Fadenendes 350 zur Fadeneinführnut 70 und zur Bohrung 72 des Mündungsstückes 7 wird erleichtert, wenn der Boden 766 auf seiner der Fadeneinführstellung des Zubringers 5 abgewandten Seite einen geringeren Abstand von der Bewegungsbahn 54 des Zubringers 5 aufweist als auf seiner der Fadeneinführstellung zugewandten Seite. Ein Gefälle des Bodens 766 in Richtung zur Bohrung 72 erleichtert das Einführen des Fadenendes 350 in die Bohrung 72, wobei die Umlenkung des Fadenendes 350 in Richtung Fadeneinführnut 70 bereits beginnen kann, bevor der Zubringer 5 seine Endstellung, nämlich die Fadeneinführstellung, erreicht hat. Als besonders vorteilhaft hat sich dabei eine Ausbildung erwiesen (siehe Fig. 3), bei welcher der Boden 766 der Führungsnut 764 im wesentlichen der Verbindungslinie y zwischen dem der Fadeneinführstellung des Zubringers 5 abgewandten Ende 764' der Führungsnut 764 und der der Bewegungsbahn 54 des Zubringers 5 zugewandten Mündung des rohrförmigen Organs (z. B. Fadenabzugsrohr 12) folgt, wobei an die Stelle dieser Mündung auch die Bohrung 72 des Mündungsstückes 7 treten kann.

Wie die vorstehende Beschreibung zeigt, kann die Spinn- oder Zwirnvorrichtung im Rahmen der vorliegenden Erfindung in vielfältiger Weise abgewandelt werden. So ist es möglich, einzelne Merkmale durch Äquivalente zu ersetzen oder in anderer Weise mit weiteren Merkmalen zu kombinieren. Auch muß das mit Unterdruck beaufschlagbare rohrförmige Organ nicht unbedingt als Fadenabzugsrohr 12 einer Offenend-Spinnvorrichtung ausgebildet sein. Wenn eine Spinn- oder Zwirnvorrichtung vorgesehen ist, die ein pneumatisches Drallorgan aufweist, so kann dieses oder ein Teil hiervon das rohrförmige Organ im Sinne der Erfindung bilden. Mit Hilfe dieses Drallorgans können dabei mehrere Einzelfäden in bekannter Weise miteinander verzwirnt oder aber ein gedrehter Faden dadurch erzeugt werden, daß ein verzogenes Faserband durch das Drallorgan gedreht und durch das Einbinden von zuvor abgespreizten Faserenden im gedrehten Zustand gehalten wird.

Sowohl bei einer derartigen Spinn- als auch einer Zwirnvorrichtung ist es erforderlich, nach einem Bruch des gezwirnten oder gesponnenen Fadens diesen an das Drallorgan zurückzuliefern. Um dieses Drallorgan mit Unterdruck beaufschlagen zu können, hat es entweder Druckluftbohrungen, die entgegengesetzt zur normalen Abzugsrichtung geneigt sind, oder aber an die Seite des Drallorgans, die während des normalen Produktionsbetriebes dessen Zuführseite bildet, ist ein unter Unterdruck setzbares Element zum Zurücksaugen des Fadenendes bringbar.

Auch hier stellt sich dieselbe Problematik wie beim Rückliefern des Fadens 35 in das Fadenabzugsrohr 12 einer Offenend-Spinnmaschine; somit kann auch im Zusammenhang mit einer derartigen Zwirn- oder Spinnvorrichtung mit einem mit Unterdruck beaufschlagbaren rohrförmigen Spinn- oder Zwirnelement, nämlich einem pneumatischen Drallorgan, ein Zubringer 5 sowie ein Mündungsstück 7 der beschriebenen Art Anwendung finden.

Die Vorrichtung kann so ausgebildet sein, daß die für das Arbeiten während der normalen Produktion (Zwirnen oder Spinnen) benötigten Elemente der Spinn- oder Zwirnvorrichtung an jeder Arbeitsstelle vorgesehen sind; die Elemente jedoch, die lediglich für das Einleiten des normalen Arbeitsvorganges, z. B. des Anspinnens, benötigt werden, können auf einer längs einer Vielzahl gleichartiger Arbeitsstellen verfahrbaren Wartungsvorrichtung angeordnet sein.

Ist jedoch nur eine einzige Arbeitsstelle vorgesehen, z. B. als Testvorrichtung, so versteht es sich von selbst, daß sowohl die für das normale Arbeiten als auch für das Ingangsetzen benötigten Elemente an der Arbeitsstelle selber vorgesehen sein müssen.

Auch der Zubringer 5 kann anders als gezeigt ausgebildet und beweglich sein. Er kann beispielsweise um eine horizontale Schwenkachse statt, wie gezeigt, um eine vertikale Schwenkachse schwenkbar sein; er kann aber auch verschiebbar in einer kulissenartigen Führungsbahn gelagert sein. Je nach Art der Bewegung des Zubringers 5 (linear oder kreisförmig) kann die Fläche 4 eben oder gekrümmt sein.

Auch die Fadenklemme 53 kann anders ausgebildet sein, z. B. in Form zweier, evtl. in Drehrichtung antreibbarer Walzen oder auch in Form einer antreibbaren Walze und eines nicht drehbaren Gegenstückes. Statt einer Fadenklemme 53 kann jedoch auch ein mit Unterdruck beaufschlagbares Sieb vorgesehen sein, so daß der Faden 35 durch den Unterdruck gegen das Sieb gesaugt und auf diese Weise festgehalten werden kann, solange der Unterdruck aufrechterhalten wird.

Auch die Schneidvorrichtung 8 kann anders ausgebildet sein, z. B. in Art einer Schere.

Gemäß dem in Fig. 2 gezeigten Ausführungsbeispiel ist die Fadenabstützung 71 als Klemmelement ausgebildet, dem ein weiteres Klemmelement 710 zustellbar ist, das parallel zur Bewegungsbahn 54 des Zubringers 54 bewegt werden kann.

Dieses weitere Klemmelement 710 ist gemäß dem gezeigten Ausführungsbeispiel als elastischer Lappen ausgebildet; andere Ausbildungen, z. B. in Form einer aus Gummi bestehenden Bandschlaufe oder in Form eines unverformbaren oder nur geringfügig verformbaren block- oder plattenförmigen, elastisch gelagerten Anschlages, sind ebenfalls möglich.

Mit Hilfe derartiger Klemmelemente 71 und 710 ist es möglich, das Mündungsstück 7 auch in Verbindung mit einem Massenanspinnen zur Anwendung zu bringen, wenn eine Vielzahl von nebeneinander befindlichen gleichartigen Spinnstellen gemeinsam stillgesetzt und gemeinsam wieder angesponnen werden.

Beim Stillsetzen dieser Vielzahl von Arbeitsstellen (Spinn- oder Zwirnstellen) werden in an sich bekannter synchronisierter Weise die einzelnen Elemente dieser Arbeitsstelle so stillgesetzt, daß die Fadenenden 350 an den einzelnen Arbeitsstellen zumindest weitgehend aus dem Fadenabzugsrohr 12 oder anderem rohrförmigen Organ herausgezogen wird. Damit das Fadenende 350 diese Position während des Stillstandes der Maschine, bei dem das rohrförmige Organ nicht mit Unterdruck beaufschlagt ist nicht verlassen kann, wird das bewegliche Klemmelement 710 in Richtung des Pfeiles P₃ über das Mündungsstück 7 hinweg bewegt und zur Anlage an das Klemmelement (Fadenabstützung 71) gebracht.

Wenn nach einer Pause die Maschine wieder in Betrieb genommen werden soll, so werden die einzelnen Elemente der Arbeitsstellen in an sich bekannter, synchronisierter Weise nacheinander eingeschaltet. Hierauf abgestimmt kehrt auch das Klemmelement 710 in Richtung des Pfeiles P₄ in seine Ruhestellung zurück, in welcher es sich außerhalb der Bewegungsbahn 54 des Zubringers 5 befindet. Das freie Fadenende 350, das sich im Einflußbereich der wieder wirksamen Saugluftströmung des rohrförmigen Organs befindet, wird in dieses eingesaugt, so daß der weitere Ablauf in an sich bekannter Weise verläuft.

Da das Klemmelement 710 beim Anspinnen die Bewegungsbahn 54 des Zubringers 5 freigibt, kann dieser bei Auftreten von Störungen in der geschilderten Weise arbeiten, ohne durch das Klemmelement 710 behindert zu werden.

Ein weitere Abwandlung eines Mündungsstückes zeigt Fig. 7. Das Mündungsstück 7 ist hierbei zweiteilig ausgebildet und besteht aus einem unteren Teil 77, das die Ausnehmung 75 sowie die Fadeneinführnut 70 aufnimmt, sowie aus einem deckelartigen oberen Teil 78, in welchem sich eine Führungsnut 767 befindet, die sich - in bezug auf die mit Hilfe des Pfeils P₃ gekennzeichnete Bewegungsrichtung des Zubringers 5 in seine Fadeneinführstellung - vom Zuführende des Mündungsstückes 7 über die Fadeneinführnut 70 hinaus in Richtung zur Fadeneinführstellung des Zubringers 5 bis zum Abführende des Mündungsstückes 7 erstreckt. Die Führungsnut 767 geht dabei in die Fadeneinführnut 70 über und die Fadenabstützung 71 wird durch den Boden der Führungsnut 767 gebildet, ist somit ein Teil hiervon.

In ähnlicher Weise ist es beim Beheben eines Fadenbruches auch möglich, daß der Zubringer 5 das Fadenende 350 über die Bohrung 72 hinwegzieht, so daß das Fadenende 350 erst bei der Rückbewegung des Zubringers 5 in die Bohrung 72 gesaugt wird. Hierzu ist es lediglich erforderlich, daß durch entsprechende Ausgestaltung des Mündungsstückes 7 die Saugluftströmung im Bereich des Fadenendes 350 so intensiv ist, daß diese das Fadenende 350 zurückziehen kann. Aus diesem Grunde sind Umlenkkanten im Bereich der Fadenabstützung 71 in gleicher Weise wie die Kanten 73 und 74 (siehe Fig. 2) auszubilden.

Um die Rückhaltung des Fadenendes 350 am Mündungsstück 7 soweit wie möglich zu reduzieren, müssen die Reibwerte, Adhäsionswerte etc. herabgesetzt werden. Dies geschieht in erster Linie durch eine geeignete Formgebung der mit dem Fadenende 350 in Kontakt gelangenden Flächen, Kanten und Profile (der Nuten) des Mündungsstückes 7. Außer der Wahl einer geeigneten Form der mit dem Fadenende 350 in Kontakt kommenden Flächen und Kanten spielt auch das Material eine große Rolle. Vorteilhaft ist es, wenn zumindest der die Fadeneinführnut 70 aufnehmende und sich bis zur Bohrung 72 erstreckende Teil des Mündungsstückes 7 aus statisch nicht aufladbarem Kunststoff besteht. Hierzu kann die Fadeneinführnut 70 in einem Einsatz des Mündungsstückes 7 ausgebildet sein oder aber das Mündungsstück 7 einen aus derartigem Kunststoff bestehenden Grundkörper aufweisen, der gegebenenfalls weitere, evtl. aus anderem Material bestehende Teile trägt. Ein Ausführungsbeispiel wird später mit Hilfe der Fig. 7 beschrieben. Es kann aber auch von Vorteil sein, wenn die Fadenabstützung 71 in gleicher Weise aus derartigem, nicht aufladbarem Kunststoff besteht.

Eine weitere Möglichkeit zur Intensivierung der Luftströmung im Bereich der Bohrung 72 (siehe Fig. 5) und insbesondere der Fadeneinführnut 70 oder der Führungsnut 767 ist in Fig. 7 gestrichelt angedeutet, wobei die Führungsnut durch eine Abdeckung 6 abdeckbar ist. Diese Abdeckung 6 befindet sich normalerweise außerhalb der Bewegungsbahn 54 des Zubringers 5 und wird dem Mündungsstück 7 zugestellt, nachdem der Zubringer 5 das Mündungsstück 7 passiert hat.

Die Abdeckung 6 kann zu diesem Zweck in beliebiger Weise gesteuert werden, beispielsweise von der nichtgezeigten Steuervorrichtung aus, die auch den gesamten Anspinnvorgang (bei Offenend-Spinnvorrichtungen) steuert. Sie kann aber auch bewegungsmäßig mit dem Zubringer 5 gekoppelt sein und dann, wenn der aus der Ausgangsstellung herausgeschwenkte Zubringer 5 oberhalb des Mündungsstückes angelangt ist, abgekoppelt werden, so daß der Zubringer 5 allein in seine Fadeneinführstellung weiterläuft, die Abdeckung 6 jedoch beim Mündungsstück 7 verbleibt und dieses abdeckt. Bei der Rückschwenkbewegung des Zubringers 5 wird die Abdeckung 6 dann wieder mit diesem Zubringer 5 gekoppelt.

Es kann aber auch vorgesehen werden, daß der Zubringer 5 nach Passieren des Mündungsstückes 7 - bei seiner Bewegung in die Fadeneinführstellung - einen Schalter oder ein Gestänge betätigt, wodurch bewirkt wird, daß die Abdeckung 6 aus ihrer Ruhestellung in ihre Arbeitsstellung gebracht wird, in welcher sie das Mündungsstück 7 abdeckt. Die Betätigung des Schalters oder Gestänges erfolgt in Abhängigkeit von der Position des Zubringers 5 frühestens dann, wenn dieser das Mündungsstück 7 in Richtung Fadeneinführstellung passiert hat, und spätestens, wenn der Zubringer 5 seine Fadeneinführstellung erreicht hat. Umgekehrt bewirkt der Zubringer 5 bei seiner Rückkehrbewegung eine Freigabe des Mündungsstückes 7 in zeitlich abgestimmter Weise derart, daß dann, wenn der Zubringer 5 das Mündungsstück 7 erreicht, die Abdeckung 6 die Bewegungsbahn 54 des Zubringers 5 wieder freigegeben hat.

Wie Fig. 7 zeigt, kann die Ausnehmung 75 (vergleiche mit Fig. 4) auf ihrer der Bewegungsbahn 54 des Zubringers 5 zugewandten Seite durch ein deckelartiges Teil 78 abgedeckt werden, so daß die Ausnehmung 78 wie eine Kammer im Mündungsstück 7 eingeschlossen ist. Die der Bewegungsbahn 54 des Zubringers 5 zugewandte Seite des deckelartigen Teiles 78 des Mündungsstükkes 7 ist dabei durch die sich beidseitig der Fadeneinführnut 70 erstreckende Führungsnut 767 durchschnitten. Die Abdeckung der kammerartigen Ausnehmung 75 bewirkt wiederum eine Intensivierung der Luftströmung im Bereich der Fadeneinführnut 70 und auch der Führungsnut 767.

Das Mündungsstück 7 kann im Prinzip in beliebiger Weise mit dem Fadenabzugsrohr 12 oder einem anderen rohrförmigen Organ verbunden sein. Um nicht zu enge Toleranzen einhalten zu müssen, ist gemäß Fig. 2 vorgesehen, daß das Mündungsstück 7 lediglich formschlüssig, z. B. durch eine bei Bedarf rasch lösbare Rast-oder Clipsverbindung 120, mit dem Fadenabzugsrohr 12 oder einem andersartigen rohrförmigen Organ verbunden ist. Zur Verbesserung des Halts des Mündungsstückes 7 kann dieses zusätzlich - oder statt dessen - in analoger Weise (d. h. mit Hilfe einer lösbaren Rast- oder Clipsverbindung 110) mit der Abdeckung 10 bzw. 11 verbunden sein.

## Patentansprüche

1. Spinn- oder Zwirnvorrichtung mit einem mit Unterdruck beaufschlagbaren rohrförmigen Organ (12), in dessen Bohrung ein Faden rücklieferbar ist, und mit einem über das rohrförmige Organ hinweg in eine Fadeneinführstellung bewegbaren Zubringer (5), **dadurch gekennzeichnet,** daß das der Bewegungsbahn (54) des Zubringers (5) zugewandte Ende des rohrförmigen Organs (12) ein Mündungsstück (7) aufweist, das in bezug auf die Bohrung (72) des rohrförmigen Organs (12) auf seiner der Fadeneinführstellung des Zubringers (5) zugewandten Seite eine Fadenabstützung (71) und auf seiner der Fadeneinführstellung abgewandten Seite eine in Bewegungsrichtung des Zubringers (5) orientierte Fadeneinführnut (70) aufweist, deren Boden (700) einen größeren Abstand von der Bewegungsbahn (54) des Zubringers (5) aufweist als die Fadenabstützung (71).

2. Vorrichtung nach Anspruch 1, **dadurch gekennzeichnet,** daß die Fadeneinführnut (70) über eine konvexe Fläche in die Bohrung (72) des rohrförmigen Organs (12) übergeht.

3. Vorrichtung nach Anspruch 1 oder 2, **dadurch gekennzeichnet,** daß die Radien der den Faden (23) umlenkenden Kanten (73, 74) zwischen 0,5 und 1,5 mm liegen.

4. Vorrichtung nach einem oder mehreren der Ansprüche 1 bis 3, **dadurch gekennzeichnet,** daß die Fadeneinführnut (70) eine Länge aufweist, die mindestens ebenso groß ist wie die über die Fadenabstützung (71) hinaus ragende Länge des Fadenendes (350) in der Fadeneinführstellung des Zubringers (5).

5. Vorrichtung nach einem oder mehreren der Ansprüche 1 bis 4, **dadurch gekennzeichnet,** daß die Fadeneinführnut (70) einen konkav gekrümmten Boden (700) aufweist, der im wesentlichen konzentrisch zu dem der Fadeneinführnut (70) zugewandten Ende der Fadenabstützung (71) verläuft.

6. Vorrichtung nach einem oder mehreren der Ansprüche 1 bis 5, **dadurch gekennzeichnet,** daß der Fadeneinführnut (70) - in bezug auf die Bewegung des Zubringers (5) in seine Fadeneinführstellung - eine das Fadenende (350) der Fadeneinführnut (70) zuführende Fadenführung (76) vorgeschaltet ist.

7. Vorrichtung nach Anspruch 6, **dadurch gekennzeichnet,** daß das Mündungsstück (7) auf seiner Seite, die dem sich in der Fadeneinführstellung befindlichen Zubringer (5) abgewandt ist, eine der Fadeneinführnut (70) vorgeschaltete Wand (760) aufweist, die sich im wesentlichen quer zur Bewegungsbahn (54) des Zubringers (5) erstreckt und in welcher die Fadenführung (76) als Kerbe (761) ausgebildet ist.

8. Vorrichtung nach Anspruch 7, **dadurch gekennzeichnet,** daß der Zubringer (5) auf seiner dem Mündungsstück (7) zugewandten Seite eine Führung (55) aufweist, deren maximale äußere Weite (Wₐ) kleiner ist als die maximale innere oder lichte Weite (Wᵢ) der Kerbe (761) und welche bei der Bewegung des Zubringers (5) in seine Fadeneinführstellung durch die Kerbe (761) hindurch bewegbar ist.

9. Vorrichtung nach Anspruch 7 oder 8, bei welcher der Zubringer um eine Schwenkachse (52) schwenkbar ist, die im wesentlichen parallel zu dem das Mündungsstück tragenden Ende des rohrförmigen Organs angeordnet ist, **dadurch gekennzeichnet,** daß die Kerbe (761) asymmetrisch derart ausgebildet ist, daß sich ihre gedachte Mittellinie (g) ausgehend von der Bewegungsbahn (54) in Richtung auf das Mündungsstück (7) immer mehr der Schwenkachse (52) des Zubringers (5) nähert.

10. Vorrichtung nach Anspruch 9, **dadurch gekennzeichnet**, daß die der Schwenkachse (52) des Zubringers (5) zugewandte Kante (768) der Kerbe (761) hinterschnitten ist.

11. Vorrichtung nach Anspruch 9 oder 10, **dadurch gekennzeichnet**, daß die der Schwenkachse (52) des Zubringers (5) zugewandte Kante (768) der Kerbe (761) mit der Bewegungsebene des Zubringers (5) einen Winkel (α) einschließt, der - von der Innenseite der Kerbe (761) aus gemessen - 85° nicht unterschreitet.

12. Vorrichtung nach Anspruch 11, **dadurch gekennzeichnet**, daß der Winkel (α) größer als 90° ist.

13. Vorrichtung nach Anspruch 6, **dadurch gekennzeichnet**, daß die Fadenführung (76) als Führungsnut (767) ausgebildet ist, die sich längs der Bewegungsbahn des Zubringers (5) erstreckt.

14. Vorrichtung nach Anspruch 13, **dadurch gekennzeichnet**, daß die Führungsnut (767) auf ihrer der Fadeneinführstellung des Zubringers (5) abgewandten Seite eine Erweiterung (765) aufweist.

15. Vorrichtung nach Anspruch 13 oder 14, **dadurch gekennzeichnet**, daß die Führungsnut (767) einen Boden (766) aufweist, der auf seiner der Fadeneinführstellung des Zubringers (5) abgewandten Seite einen geringeren Abstand von dessen Bewegungsbahn (54) aufweist als auf seiner der Fadeneinführstellung zugewandten Seite.

16. Vorrichtung nach Anspruch 15, **dadurch gekennzeichnet,** daß sich der Boden (766) der Führungsnut (767) im wesentlichen längs der gedachten Verbindungslinie (y) zwischen dem der Fadeneinführstellung des Zubringers (5) abgewandten Ende der Führungsnut (767) und der der Bewegungsbahn (54) des Zubringers (5) zugewandten Mündung des rohrförmigen Organs (12) erstreckt.

17. Vorrichtung nach einem oder mehreren der Ansprüche 13 bis 16, **dadurch gekennzeichnet**, daß die Führungsnut (767) sich bis über die Fadeneinführnut (70) hinaus in Richtung des sich in der Fadeneinführstellung befindlichen Zubringers (5) erstreckt und die Fadenabstützung (71) Teil dieser Führungsnut (767) ist.

18. Vorrichtung nach einem oder mehreren der Ansprüche 6 bis 17, bei welcher der Zubringer um eine Schwenkachse schwenkbar ist, die im wesentlichen parallel zu dem das Mündungsstück tragenden Ende des rohrförmigen Organs angeordnet ist, **dadurch gekennzeichnet,** daß das der Fadeneinführnut (70) zugewandte Ende der der Fadeneinführnut (70) vorgeschalteten Fadenführung (76) sich in größerer Entfernung von der Schwenkachse (52) des Zubringers (5) befindet als das der Fadenführung (76) zugewandte Ende der Fadeneinführnut (70).

19. Vorrichtung nach Anspruch 18, **dadurch gekennzeichnet**, daß die Verbindungslinie (350) zwischen Fadenführung (76) und Zubringer (5), nachdem dieser auf seinem Weg in seine Fadeneinführstellung das Mündungsstück (7) passiert hat, eine durch das der Bewegungsbahn (54) des Zubringers (5) zugewandte Ende des rohrförmigen Organs (12) und die Fadeneinführnut (70) gelegte Fläche (e) im Bereich der Fadeneinführnut (70) schneidet.

20. Vorrichtung nach einem oder mehreren der Ansprüche 6 bis 19, bei welcher der Zubringer um eine Schwenkachse schwenkbar ist, die im wesentlichen parallel zu dem das Mündungsstück tragenden Ende des rohrförmigen Organs angeordnet ist, **dadurch gekennzeichnet**, daß die der Fadeneinführnut (70) vorgeschaltete Fadenführung (76) auf ihrer der Schwenkachse (52) des Zubringers (5) zugewandten Seite ein bis an die Bewegungsbahn (54) des Zubringers (5) reichendes elastisches oder elastisch gelagertes Element (763) trägt.

21. Vorrichtung nach einem oder mehreren der Ansprüche 1 bis 20, **dadurch gekennzeichnet**, daß das Mündungsstück (7) eine Ausnehmung (75) mit einer seitlichen Öffnung (751) aufweist, durch die hindurch sich das freie Ende eines schwenkbaren Fadenfühlers (9) in die Ausnehmung (75) hineinerstreckt, in deren Boden (750) die Fadeneinführnut (70) vorgesehen ist und die sich in Richtung Fadenabstützung (71) bis über die Bohrung (72) des rohrförmigen Organs (12) hinaus erstreckt und zwischen Bohrung (72) und Fadenabstützung (71) den Fadenfühler (9) aufnimmt, wobei die Ausnehmung (75) in bezug auf die Fadenabstützung (71) eine Tiefe (h) aufweist, die größer ist als die Summe der Stärke bzw. des Durchmessers (d) des Fadenfühlers und seines Abstandes (a) vom Boden (750) der Ausnehmung (75).

22. Vorrichtung nach den Ansprüchen 13 und 21, **dadurch gekennzeichnet,** daß die Ausnehmung (75) kammerartig ausgebildet ist und auf ihrer der Bewegungsbahn (54) des Zubringers (5) zugewandten Seite durch eine Wand (78) abgedeckt ist, welche durch die sich beidseitig der Fadeneinführnut (70) erstrekkende Führungsnut (767) durchschnitten ist.

23. Vorrichtung nach einem oder mehreren der Ansprüche 13 bis 22, **dadurch gekennzeichnet,** daß dem Mündungsstück (7) eine Abdekkung (6) zustellbar ist.

24. Vorrichtung nach Anspruch 23, **dadurch gekennzeichnet,** daß die Abdeckung (6) durch den Zubringer (5) in Abhängigkeit von dessen Position steuerbar ist.

25. Vorrichtung nach einem oder mehreren der Ansprüche 1 bis 24, **dadurch gekennzeichnet,** daß die Fadenabstützung (71) des Mündungsstückes (7) als Klemmelement ausgebildet ist, dem ein im wesentlichen parallel zur Bewegungsbahn (54) des Zubringers (5) bewegliches Klemmelement (710) zustellbar ist.

26. Vorrichtung nach einem oder mehreren der Ansprüche 1 bis 25, **dadurch gekennzeichnet,** daß der die Fadeneinführnut (70) aufnehmende Teil (77) des Mündungsstückes (7) aus statisch nicht aufladbarem Kunststoff besteht.

27. Vorrichtung nach einem oder mehreren der Ansprüche 1 bis 26, **dadurch gekennzeichnet,** daß das Mündungsstück (7) formschlüssig mit dem rohrförmigen Organ (12) und/oder einer das rohrförmige Organ (12) abdeckenden Abdeckung (6) verbunden ist.

28. Vorrichtung nach Anspruch 27, **dadurch gekennzeichnet,** daß das Mündungsstück (7) mittels einer Rastverbindung (120, 110) mit dem rohrförmigen Organ (12) und/oder einer die Spinn- oder Zwirnvorrichtung abdeckenden Abdeckung (10, 11) verbunden ist.

29. Vorrichtung nach einem oder mehreren der Ansprüche 1 bis 28, **dadurch gekennzeichnet,** daß die Spinnvorrichtung als Offenend-Spinnvorrichtung und das rohrförmige Organ als Fadenabzugsrohr (12) ausgebildet ist.

30. Vorrichtung nach einem oder mehreren der Ansprüche 1 bis 29, **dadurch gekennzeichnet,** daß das rohrförmige Organ Teil eines pneumatischen Drallorganes ist.

## Claims

1. Spinning or twisting device with a tubular member (12) which can be subjected to reduced pressure and into whose bore a yarn can be returned and with a feeder (5) which can be moved by passing over the tubular member into a yarn introduction position, characterised in that the end, facing the path of movement (54) of the feeder (5), of the rubular member (12) has a mouthpiece (7) which, with respect to the bore (72) of the tubular member (12) on its side facing the yarn introduction position of the feeder (5), has a yarn support (71) and, on its side remote from the yarn introduction position, a yarn introduction groove (70) which is orientated in the direction of movement of the feeder (5) and of which the base (700) is at a greater distance from the path of movement (54) of the feeder (5) than the yarn support (71).

2. Device according to claim 1, characterised in that the yarn introduction groove (70) passes via a convex face into the bore (72) of the tubular member (12).

3. Device according to claim 1 or 2, characterised in that the radii of the edges (73, 74) deflecting the yarn (23) lie between 0.5 and 1.5 mm.

4. Device according to one or more of claims 1 to 3, characterised in that the yarn introcuction groove (70) has a length which is at least as great as the length, extending beyond the yarn support (71), of the yarn end (350) in the yarn introduction position of the feeder (5).

5. Device according to one or more of claims 1 to 4, characterised in that the yarn introduction groove (70) has a concavely curved base (700) extending substantially concentrically to the end, facing the yarn introduction groove (70), of the yarn support (71).

6. Device according to one or more of claims 1 to 5, characterised in that the yarn introduction groove (70) precedes - with respect to the movement of the feeder (5) into its yarn introduction position - a yarn guide (76) supplying the yarn end (350) to the yarn introduction groove (70).

7. Device according to claim 6, characterised in that the mouthpiece (7) has, on its side remote from the feeder (5) located in the yarn introduction position, a wall (760) which precedes the yarn introduction groove (70), extends substantially transversely to the path of movement (54) of the feeder (5) and in which the yarn guide (76) is constructed as a notch (761).

8. Device according to claim 7, characterised in that the feeder (5) has, on its side facing the mouthpiece (7), a guide (55) of which the maximum external width (Wₐ) is smaller than the maximum internal or clear width (Wᵢ) of the notch (761) and which can be moved through the notch (761) as the feeder (5) moves into its yarn introduction position.

9. Device according to claim 7 or 8, in which the feeder is pivotable round a pivot shaft (52) arranged substantially parallel to the end, carrying the mouthpiece, of the tubular member, characterised in that the notch (761) is constructed asymmetrically such that its imaginary centre line (g) approaches the pivot shaft (52) of the feeder (5) in the direction of the mouthpiece (7) starting from the path of movement (54).

10. Device according to claim 9, characterised in that the edge (768), facing the pivot shaft (52) of the feeder (5), of the notch (761) is undercut.

11. Device according to claim 9 or 10, characterised in that the edge (768), facing the pivot shaft (52) of the feeder (5), of the notch (761) encloses with the plane of movement of the feeder (5) an angle (α) which does not fall below 85° - measured from the interior of the notch (761).

12. Device according to claim 11, characterised in that the angle (α) is greater than 90°.

13. Device according to claim 6, characterised in that the yarn guide (76) is constructed as a guide groove (767) extending along the path of movement of the feeder (5).

14. Device according to claim 13, characterised in that the guide groove (767) has an enlargement (765) on its side remote from the yarn introduction position of the feeder (5).

15. Device according to claim 13 or 14, characterised in that the guide groove (767) has a base (766) which has smaller spacing from the path of movement (54) of the feeder on its side remote from the yarn introduction position of the feeder (5) than on its side facing the yarn introduction position.

16. Device according to claim 15, characterised in that the base (766) of the guide groove (767) extends substantially along the imaginary connection line (y) between the end, remote from the yarn introduction position of the feeder (5), of the guide groove (767) and the mouth, facing the path of movement (54) of the feeder (5), of the tubular member (12).

17. Device according to one or more of claims 13 to 16, characterised in that the guide groove (767) extends beyond the yarn introduction groove (70) in the direction of the feeder (5) located in the yarn introduction position and the yarn support (71) is part of this guide groove (767).

18. Device according to one or more of claims 6 to 17, in which the feeder is pivotable round a pivot shaft arranged substantially parallel to the end, carrying the mouthpiece, of the tubular member, characterised in that the end, facing the yarn introduction groove (70), of the yarn guide (76) preceding the yarn introduction groove (70) is located at a greater distance from the pivot shaft (52) of the feeder (5) than the end, facing the yarn guide (76), of the yarn introduction groove (70).

19. Device according to claim 18, characterised in that the connection line (350) between yarn guide (76) and feeder (5), once the feeder has passed the mouthpiece (7) on its way into its yarn introduction position, intersects a face (e) located through the end, facing the path of movement (54) of the feeder (5), of the tubular member (12) and the yarn introduction groove (70) in the region of the yarn introduction groove (70).

20. Device according to one or more of claims 6 to 19, in which the feeder is pivotable round a pivot shaft arranged substantially parallel to the end, carrying the mouthpiece, of the tubular member, characterised in that the yarn guide (76) preceding the yarn introduction groove (70) carries, on its side facing the pivot shaft (52) of the feeder (5), a resilient or resiently mounted element (763) extending to the path of movement (54) of the feeder (5).

21. Device according to one or more of claims 1 to 20, characterised in that the mouthpiece (7) has a recess (75) with a lateral opening (751) through which the free end of a pivotable yarn detecting element (9) extends into the recess (75) in the base (750) of which the yarn introduction groove (70) is provided and which extends in the direction of the yarn support (71) beyond the bore (72) of the tubular member (12) and receives the yarn detecting element (9) between bore (72) and yarn support (71), the recess (75) having a depth (h) with respect to the yarn support (71) which is greater than the sum of the thickness or the diameter (d) of the yarn detecting element and its spacing (a) from the base (750) of the recess (75).

22. Device according to claims 13 and 21, characterised in that the recess (75) is constructed in the manner of a chamber and, on its side facing the pathe of movement (54) of the feeder (5), is covered by a wall (78) which is intersected by the guide groove (767) extending on either side of the yarn introduction groove (70).

23. Device according to one or more of claims 13 to 22, characterised in that the mouthpiece (7) can be allocated a covering (6).

24. Device according to claim 23, characterised in that the covering (6) can be controlled by the feeder (5) as a function of its position.

25. Device according to one or more of claims 1 to 24, characterised in that the yarn support (71) of the mouthpiece (7) is constructed as a clamping element which can be allocated a clamping element (710) which is movable substantially parallel to the path of movement (54) of the feeder (5).

26. Device according to one or more of claims 1 to 25, characterised in that the part (77) of the mouthpiece (7) receiving the yarn introduction groove (70) consists of plastics material which cannot be statically charged.

27. Device according to one or more of claims 1 to 26, characterised in that the moutzpiece (7) is positively connected to the tubular member (12) and/or a covering (6) covering the tubular member (12).

28. Device according to claim 27, characterised in that the mouthpiece (7) is connected by means of a catch connection (120, 110) to the tubular member (12) and/or a covering (10, 11) covering the spinning or twisting device.

29. Device according to one or more of claims 1 to 28, characterised in that the spinning device is constructed as an open end spinning device and the tubular member is constructed as a yarn take-off tube (12).

30. Device according to one or more of claims 1 to 29, characterised in that the tubular member is part of a pneumatic twisting member.

## Revendications

1. Dispositif de filature ou de retordage, comportant un organe (12) tubulaire susceptible d'être mis sous dépression, dans l'alésage duquel un fil peut être livré en retour, et comportant également un dispositif(5)d'amenage susceptible d'être déplacé au-delà de l'organe tubulaire, en direction de celui-ci, jusque dans une position d'introduction du fil, dispositif caractérisé en ce qu'à l'extrémité de l'organe tubulaire (12) dirigée vers la piste (54) de déplacement du dispositif (5) d'amenage se trouve une pièce (7) formant embouchure, qui présente un élément d'appui (71) pour fil, de son côté dirigé par rapport à l'alésage (72) de l'organe tubulaire (12) vers l'élément (5) d'amenage, se trouvant en une position d' introduction du fil, et de son côté situé à l'opposé de la position d'introduction du fil, une gorge (70) d'introduction de fil, orientée dans le gens de déplacement du dispositif (5) d'amenage, gorge dont le fond (700) présente un écart plus important par rapport au trajet de déplacement (54) de l'élément (5) d'amenage que ne le fait l'élément (71) d'appui pour fil.

2. Dispositif selon la revendication 1, caractérisé en ce que la gorge (70) d'introduction du fil se transforme par l'intermédiaire d'une surface convexe, en l'alésage (72) de l'organe tubulaire (12).

3. Dispositif selon la revendication 1 ou 2, caractérisé en ce que les rayons de courbure des arêtes (73, 74) déviant le fil (23) sont compris entre 0,5 et 1,5 mm.

4. Dispositif selon une ou plusieurs des revendications 1 à 3, caractérisé en ce que la gorge (70) d'introduction du fil a une longueur qui est au moins égale à la longueur de l'extrémité (350) de fil qui dépasse au-delà de l'élément (71) d'appui pour fil, le dispositif (5) d'amenage étant en position d'introduction du fil.

5. Dispositif selon une ou plusieurs des revendications 1 à 4, caractérisé en ce que la gorge (70) d'introduction du fil a un fond (700) présentant une courbure concave, qui s'étend de façon essentiellement concentrique par rapport à l'extrémité de l'élément (71) d'appui pour fil, élément qui est dirigé vers la gorge (70) d'introduction de fil.

6. Dispositif selon une ou plusieurs des revendications 1 à 5, caractérisé en ce qu'en amont de la gorge (70) d'introduction du fil -par rapport au sens de déplacement de l'élément (5) d'amenage vers sa position d'introduction de fil- est monté un élément (76) de guidage du fil, qui amène l'extrémité (350) du fil dans la gorge (70) d'introduction du fil.

7. Dispositif selon la revendication 6, caractérisé en ce que la pièce formant embouchure (7) présente sur son côté qui est situé à l'opposé de l'élément (5) d'amenage qui se trouve en position d'introduction du fil, une paroi (760) disposée en amont de la gorge (70) d'introduction du fil, et qui s'étend essentiellement transversalement au trajet (54) de déplacement de l'élément (5) d'amenage et dans laquelle l'élément (76) de guidage du fil a une conformation d'entaille (761).

8. Dispositif selon la revendication 7, caractérisé en ce que l'élément (5) d'amenage présente, sur son côté orienté vers la pièce formant embouchure (7), un élément (55) de guidage,dont la dimension extérieure maximale (Wₐ) est plus faible que la dimension maximale intérieure, ou lumière (Wᵢ), de l'entaille (761) et qui est susceptible d'être déplacé en traversant l'entaille (761) lors du déplacement de l'élément (5) d'amenage jusque dans sa position d'introduction du fil.

9. Dispositif selon la revendication 7 ou 8, dans lequel l'élément d'amenage est susceptible de pivoter sur un axe (52) de pivotement qui est disposé essentiellement parallèlement à l'extrémité de l'organe tubulaire qui porte la pièce formant embouchure, dispositif caractérisé en ce que l'entaille (761) a une conformation asymétrique telle que sa ligne médiane imaginaire (g) en partant du trajet de déplacement (54) en direction de la pièce (7) formant embouchure, se rapproche toujours plus de l'axe (52) de pivotement de l'élément (5) d'amenage.

10. Dispositif selon la revendication 9, caractérisé en ce que le bord (768) de l'entaille (761), dirigé vers l'axe (52) de pivotement de l'élément (5) d'amenage, présente une dépouille.

11. Dispositif selon la revendication 9 ou 10, caractérisé en ce que le bord (768) de l'entaille (761), dirigé vers l'axe (52) de pivotement de l'élément (5) d'amenage, forme avec le plan de déplacement de l'élément (5) d'amenage, un angle (α) qui -mesuré à partir du côté intérieur de l'entaille (761)- n'et pas inférieur à 85°.

12. Dispositif selon la revendication 11, caractérisé en ce que l'angle (α) est supérieur à 90°.

13. Dispositif selon la revendication 6, caractérisé en ce que l'élément (76) de guidage du fil a la conformation d'une gorge (767) de guidage, qui s'étend le long du trajet de déplacement de l'élément (5) d'amenage.

14. Dispositif selon la revendication 13, caractérisé en ce que la gorge (767) de guidage présente un élargissement (765) sur son côté situé à l'opposé de l'élément (5) d'amenage en position d'introduction du fil.

15. Dispositif selon la revendication 13 ou 14, caractérisé en ce que la gorge (767) de guidage comporte un fond (766), qui présente, par rapport au trajet (54) de déplacement de l'élément (5) d'amenage, un écart plus faible de son côté situé à l'opposé de l'élément (5) d'amenage en position d'introduction du fil, que du côté dirigé vers l'élément (5) d'amenage en position d'introduction du fil.

16. Dispositif selon la revendication 15, caractérisé en ce que le fond (766) de la gorge (767) de guidage s'étend pour l'essentiel le long de la ligne imaginaire (y) reliant l'extrémité de la gorge (767) de guidage,située à l'opposé de l'élément (5) d'amenage en position d'introduction du fil, et l'embouchure de l'organe tubulaire (12) dirigée vers le trajet (54) de déplacement de l'élément (5) d'amenage.

17. Dispositif selon une ou plusieurs des revendications 13 à 16, caractérisé en ce que la gorge (767) de guidage s'étend, jusqu'au-delà de la gorge (70) d'introduction de fil, en direction de l'élément (5) d'amenage se trouvant en position d'introduction du fil, et en ce que l'élément (71) d'appui du fil constitue une partie de cette gorge (767) de guidage.

18. Dispositif selon une ou plusieurs des revendications 6 à 17, dans lequel l'élément d'amenage est susceptible de pivoter sur un axe de pivotement, qui est disposé essentiellement parallèlement à l'extrémité de l'organe tubulaire qui porte la pièce d'embouchure, dispositif caractérisé en ce que l'extrémité,dirigée vers la gorge (70) d'introduction du fil, de l'élément (76) de guidage monté en amont de la gorge (70) d'introduction du fil, est plus éloignée de l'axe (52) de pivotement de l'élément (5) d'amenée que l'extrémité de la gorge (70) d'introduction du fil dirigée vers l'élément (76) de guidage du fil.

19. Dispositif selon la revendication 18, caractérisé en ce que la ligne (350) reliant l'élément (76) de guidage du fil au dispositif (5) d'amenage après que celui-ci ait passé, sur son parcours vers sa position d'introduction du fil, la pièce (7) formant embouchure intersecte dans la zone de la gorge (70) d'introduction du fil une surface (e) passant par l'extrémité de l'organe tubulaire (12) dirigée vers le trajet (54) de déplacement de l'élément (5) d'amenage et par la gorge (70) d'introduction de fil.

20. Dispositif selon une ou plusieurs des revendications 6 à 19, dans lequel l'élément d'amenage est susceptible de pivoter sur un axe de pivotement qui est disposé essentiellement parallèlement à l'extrémité de l'organe tubulaire qui porte la pièce d'embouchure, dispositif caractérisé en ce que l'élément (76) de guidage du fil, monté en amont de la gorge (70) d'introduction du fil, porte, sur son côté dirigé vers l'axe de pivotement (52) de l'élément (5) d'amenage, un élément (763), élastique ou monté élastiquement, qui s'étend jusqu'au trajet (54) de déplacement de l'élément (5) d'amenage.

21. Dispositif selon une ou plusieurs des revendications 1 à 20, caractérisé en ce que la pièce (7) d'embouchure présente un évidement (75), comportant une ouverture latérale (751) dans laquelle passe l'extrémité libre d'un palpeur (9) de fil pivotant en vue de pénétrer dans l'évidement (75), dans le fond (750) duquel est prévue la gorge (70) d'introduction du fil, et qui s'étend jusqu'au-delà de l'alésage (72) de l'organe tubulaire (12) en direction de l'élément (71) d'appui du fil, et dans laquelle se loge le palpeur (9) de fil entre l'alésage (72) et l'élément (71) d'appui du fil, l'évidement (75) présentant -par rapport à l'élément (71) d'appui du fil- une profondeur (h) qui est plus grande que la somme de l'épaisseur, ou respectivement du diamètre (d) du palpeur de fil et de son écart (a) par rapport au fond (750) de l'évidement (75).

22. Dispositif selon les revendications 13 et 21, caractérisé en ce que l'évidement (75) a une conformation de chambre et est recouvert, sur son côté orienté vers le trajet (54) de déplacement de l'élément (5) d'amenage, par une paroi (78), en travers de laquelle est pratiquée la gorge (767) de guidage qui s'étend des deux côtés de la gorge (70) d'introduction de fil.

23. Dispositif selon une ou plusieurs des revendications 13 à 22, caractérisé en ce qu'un élément (6) de recouvrement peut être associé à la pièce (7) d'embouchure.

24. Dispositif selon la revendication 23, caractérisé en ce que l'élément (6) de recouvrement peut être commandé par l'élément (5) d'amenage en fonction de la position de celui-ci.

25. Dispositif selon une ou plusieurs des revendications 1 à 24, caractérisé en ce que l'élément (71) d'appui de fil faisant partie de la pièce (7) d'embouchure a une forme d'élément de blocage,auquel peut être associé un élément de blocage (710) mobile pour l'essentiel parallèlement au trajet (54) de déplacement de l'élément (5) d'amenage.

26. Dispositif selon une ou plusieurs des revendications 1 à 25, caractérisé en ce que la partie (77) de la pièce (7) d'embouchure,qui reçoit la gorge (70) d'introduction du fil, est réalisée en une matière plastique non susceptible de se charger électrostatiquement.

27. Dispositif selon une ou plusieurs des revendications 1 à 26, caractérisé en ce que la pièce (7) d'embouchure est reliée par une liaison géométrique à l'organe tubulaire (12) et/ou à un élément (6) de recouvrement qui recouvre l'organe tubulaire (12).

28. Dispositif selon la revendication 27, caractérisé en ce que la pièce (7) d'embouchure est reliée au moyen d'une liaison par encliquetage (120, 110) à l'organe tubulaire (12) et/ou à un élément (10, 11) de recouvrement qui recouvre le dispositif de filature ou de retordage.

29. Dispositif selon une ou plusieurs des revendications 1 à 28, caractérisé en ce que le dispositif de filature a une conformation de dispositif de filature à fibres libérées, et en ce que l'organe tubulaire a une conformation de tube (12) d'extraction de fil.

30. Dispositif selon une ou plusieurs des revendications 1 à 29, caractérisé en ce que l'organe tubulaire fait partie d'un organe pneumatique de torsion.
